# EUROPÄISCHE PATENTANMELDUNG

(11) **EP 2 037 070 A1**
(43) Veröffentlichungstag der Anmeldung: **18.03.2009**
(21) Anmeldenummer: 08016090.6
(22) Anmeldetag: 12.09.2008
(51) Int. Cl.: E06B 1/04, E06B 1/52, E06B 3/02, E05D 5/02

(54) **Tür, insbesondere stumpf anschlagende Tür**

(30) Priorität: 15.09.2007 DE 102007044182
(71) Anmelder: Simonswerk, Gesellschaft mit beschränkter Haftung, 33378 Rheda-Wiedenbrück (DE)
(72) Erfinder: Bruns, Klaus-Peter, 33758 Scloss Holte-Stuckenbrock (DE)
(74) Vertreter: Albrecht, Rainer Harald

(57) **Zusammenfassung**

Die Erfindung betrifft eine Tür, insbesondere eine stumpf anschlagende Tür mit einem Türblatt (1) und einer Türzarge (2), die an ihrer Laibung (3) einen Zargenfalz (4) aufweist. Erfindungsgemäß ist an dem Zargenfalz (4) eine starre Distanzleiste (5) befestigt, deren Dicke so bemessen ist, dass die von dem Zargenfalz (4) abgewandte Außenfläche (7) des Türblattes flächenbündig oder im Wesentlichen flächenbündig an eine zum Türblatt benachbarte Spiegelfläche (8) der Türzarge anschließt.

## Beschreibung

Die Erfindung betrifft eine Tür, insbesondere eine stumpf anschlagende Tür, mit einer Türzarge, die an ihrer Laibung einen Zargenfalz, und mit einem Türblatt, das mit Türbändem an der Türzarge schwenkbar befestigt ist. Stumpf anschlagende Türen, wie beispielsweise Glastüren, werden insbesondere im Wohnbereich und Objektbereich, also in Geschäfts- und Büroräumen, eingesetzt.

Bei der Gestaltung von Innenräumen im privaten Wohnbereich und im Objektbereich werden aufgrund des besonders hochwertigen, ansprechenden Aussehens bevorzugt Glastüren oder ähnliche Türblätter mit einer geringen Türblattstärke von beispielsweise 8 bis 10 mm eingesetzt.

Um unabhängig von der Falztiefe des Türfalzes die Reduzierung der Türblattstärke ausgleichen zu können, wird in der DE 199 62 753 C2 ein Türband vorgeschlagen, mit dem die Anschlagtiefe des Türblattes in einem weiten Bereich eingestellt werden kann. Wird beispielsweise bei einer Renovierung ein herkömmliches Türblatt durch ein schmales Türblatt aus Glas ersetzt, verbleibt eine Stufe zwischen der Außenfläche des Türblatts und einer zum Türblatt benachbarten Spiegelfläche der Türzarge, die das Erscheinungsbild der Tür beeinträchtigt.

Darüber hinaus sind aus der Praxis Türen mit dünnen, falzlosen Türblättern und darauf abgestimmten Türzargen mit einer geringen Falztiefe bekannt. Wenn bei einer Renovierung auf ein besonders hochwertiges Aussehen Wert gelegt wird, müssen neben den Türblättern auch die Türzargen ausgetauscht werden. Des Weiteren müssen für Türblätter mit unterschiedlicher Blattstärke verschiedene Türzargen mit einer genau angepassten Falztiefe bereitgehalten werden, wenn auf eine Flächenbündigkeit von Türblatt und Spiegelfläche der Türzarge Wert gelegt wird.

Aus den Druckschriften DE 1 996 228 U, DE 28 09 253 A1 und DE 1 864 471 U1 sind jeweils Türen mit einem Türblatt und einer Türzarge bekannt, die eine Laibung mit einem Zargenfalz aufweisen, wobei der Zargenfalz zur Einstellung der gewünschten Anschlagtiefe nachträglich auf die Laibung der Türzarge aufzusetzen ist. Bei der Montage der Tür und der Anordnung der Türzarge in einer Maueröffnung ist ein erhöhter Montageaufwand erforderlich, wobei eine genaue Ausrichtung des Zargenfalzes erforderlich ist. Nachteilig ist auch, dass an der Laibung dem geschlossenen Türblatt gegenüberliegend ein Vorsprung verbleibt, der das optische Erscheinungsbild der Türzarge beeinträchtigt. Eine nachträgliche Anpassung der Anschlagtiefe bei einem Austausch des Türblattes ist nicht ohne weiteres möglich.

Die Druckschriften DE 24 52 873 A1, DE 24 45 832 A1 und DE 1 960 457 U betreffen jeweils Türen mit einer Metallzarge, wobei die Türzargen an ihrer Laibung jeweils eine Aufnahme für einen leistenförmigen Zargenfalz aufweisen. Durch die Anordnung der Aufnahme ist die Positionierung des Zargenfalzes vorgegeben. Nachteilig ist auch hier, dass dem geschlossenen Türblatt gegenüberliegend der Zargenfalz von der Laibung der Türzarge vorspringt.

Die Druckschrift AT 383 856 B betrifft eine Holzverkleidung für eine metallene Türzarge. Um ein hochwertiges Erscheinungsbild der Türzarge zu erreichen, ist diese an ihrer gesamten Außenfläche durch Holzelemente verkleidet, wobei eine Ansatzleiste aus Holz in eine Dichtungsnut der Türzarge aus Metall eingesetzt ist. Die Ansatzleiste dient zur Vervollständigung der Holzverkleidung. Der Türflügel selbst liegt mit einer Türfalz außen an der Holzverkleidung auf, wobei auch die Holzverkleidung in Bezug auf das angrenzende Mauerwerk vorspringt.

Vor diesem Hintergrund liegt der Erfindung die Aufgabe zugrunde, eine Tür, insbesondere eine stumpf anschlagende Tür anzugeben, die kostengünstig zu fertigen ist und ein hochwertiges Aussehen aufweist. Insbesondere soll auch bei einer Renovierung auf besonders kostengünstige Weise eine Tür mit einem hochwertigen Aussehen gebildet werden können.

Ausgehend von einer Tür mit den eingangs beschriebenen Merkmalen wird die Aufgabe erfindungsgemäß dadurch gelöst, dass an dem Zargenfalz eine starre Distanzleiste befestigt ist, deren Dicke so bemessen ist, dass die von dem Zargenfalz abgewandte Außenfläche des Türbandes flächenbündig oder im Wesentlichen flächenbündig an eine zum Türblatt benachbarte Spiegelfläche der Türzarge anschließt. Da die Distanzleiste einen Abstand zwischen dem Zargenfalz und dem Türblatt überbrückt, ist auch bei Standardzargen mit einer vergleichsweise großen Falztiefe eine flächenbündige Anordnung dünner, falzloser Türblätter mit einer Türblattstärke von beispielsweise 8 bis 10 mm möglich. Insbesondere ist es auch bei einer Renovierung nicht mehr erforderlich, eine bereits vorhandene Türzarge durch eine speziell auf die Türblattstärke einer dünnen falzlosen Tür abgestimmte Zarge zu ersetzen. Die starre Distanzleiste kann ohne Einschränkung als Metall-, Holz- oder Kunststoffprofil ausgebildet oder auch aus Blech geformt sein. Die Distanzleiste kann dabei im Hinblick auf die Materialauswahl, das Aussehen oder die Beschaffenheit an die Türzarge und/oder das Türblatt angepasst sein. Im Rahmen der Erfindung liegt jedoch auch die an den seitlichen Rändern und der Oberseite des Türblattes verlaufende Distanzleiste zur optischen Akzentuierung in ihrem Erscheinungsbild abzusetzen.

Die Befestigung der beispielsweise 10 mm bis 30 mm tiefen Distanzleiste an der Türzarge kann je nach Material und Ausbildung der Distanzleiste und der Türzarge durch Kleben, Schrauben oder mittels einer Rastverbindung erfolgen.

Im Rahmen einer bevorzugten Ausgestaltung der Erfindung ist vorgesehen, dass die Distanzleiste an einer Nut des Zargenfalzes befestigt ist. Insbesondere bei einer Standardzarge aus Blech ist eine solche Nut zur Aufnahme einer Dichtung vorgesehen, wobei diese Nut im Rahmen der Erfindung auf besonders vorteilhafte Weise für die Befestigung der Distanzleiste genutzt werden kann. Zu diesem Zweck kann die Distanzleiste eine Rastprofilleiste aufweisen, mit der diese in die Nut des Zargenfalzes einrastbar ist.

An der starren Distanzleiste kann zweckmäßigerweise eine Türdichtung angeordnet werden, wobei dann das Türblatt in der Schließstellung über die Türdichtung und die Distanzleiste an dem Zargenfalz anliegt. In besonders vorteilhafter Weise kann die Distanzleiste für die Aufnahme einer Türdichtung in Richtung des Türblattes eine Dichtungsnut aufweisen.

Um eine Anpassung an verschiedene Falztiefen und Türblattstärken zu ermöglichen, können standardmäßig starre Distanzleisten unterschiedlicher Tiefen bereitgehalten werden. Zum Ausgleich großer Falztiefen können gegebenenfalls auch zwei oder mehr Distanzleisten übereinander angeordnet sein. Eine genaue Anpassung an das zu überbrückende Maß ist dann auch durch Kombination von Distanzleisten mit jeweils einer unterschiedlichen Tiefe möglich.

Üblicherweise ist das Türblatt mit Türbändem an der Türzarge schwenkbar befestigt, wobei zargenseitige Bandteile der Türbänder jeweils durch eine im Bereich des Zargenfalzes angeordnete Öffnung in der Laibung zugänglich sind. Die Distanzleiste kann bei einer solchen Ausgestaltung derart angeordnet werden, dass die Öffnungen in der Laibung von der starren Distanzleiste selbst oder zumindest einer an der Distanzleiste angeordneten Türdichtung verdeckt sind, wodurch ein besonders hochwertiges Aussehen erreicht wird.

Da durch die erfindungsgemäße Ausgestaltung bei herkömmlichen Standardzargen eine flächenbündige Anordnung des Türblattes in Bezug auf die zugeordnete Spiegelfläche der Türzarge erreicht werden kann, können auch Türbänder eingesetzt werden, deren türblattseitiger Bandlappen nur geringfügig gekröpft oder vorzugsweise ungekröpft ist, so dass das ästhetische, hochwertige Aussehen der Tür auch durch eine unauffällige und einfache Ausbildung der Türbänder unterstützt werden kann.

Gemäß einer für Glastüren sehr ansprechenden Ausgestaltung kann der Bandlappen eine abgewinkelte Endfläche aufweisen, die mit der Schmalseite des aus einer Glasscheibe bestehenden Türblatts verklebt ist.

Um eine exakte Ausrichtung des Türblattes zu ermöglichen, ist in einer bevorzugten Ausgestaltung der Erfindung vorgesehen, dass die Bänder zur Justage der Position des Türbandes bezüglich der Türzarge horizontal und/oder vertikal einstellbar sind. Durch eine Verstellung der Anschlagtiefe senkrecht zu der Fläche des Türblattes können auch bei Fertigungs- und Montageungenauigkeiten eine flächenbündige Ausrichtung der von dem Zargenfalz abgewandten Außenfläche des Türblattes und der zugeordneten Spiegelfläche der Türzarge erreicht werden. Durch eine horizontale Verstellung entlang der flächigen Ausdehnung des geschlossenen Türblattes kann die seitliche Falzluft an beiden Seiten des Türblattes auf einen gleichen Wert eingestellt werden. Durch eine Justage in vertikaler Richtung kann insbesondere ein Klemmen der Unterkante des Türblattes bei einer Öffnungs- oder Schließbewegung vermieden werden.

Die Erfindung wird im Folgenden anhand einer lediglich ein Ausführungsbeispiel darstellenden Zeichnung ausführlicher erläutert. Es zeigen schematisch:
- Fig. 1: eine erfindungsgemäße Tür in einem Horizontalschnitt,
- Fig. 2 und 3: weitere Ausgestaltungen der Tür.

Die Figuren zeigen eine stumpf anschlagende Tür mit einem Türblatt 1 aus Glas und einer Türzarge 2, die an ihrer Laibung 3 einen Zargenfalz 4 aufweist. In der Schließstellung des etwa zehn Millimeter dicken Türblattes 1 ist zwischen dem Türblatt 1 und dem Zargenfalz 4 eine starre Distanzleiste 5 angeordnet. Das Türblatt 1 ist mit Türbändern 6 derart an der Türzarge 2 befestigt, dass die von dem Zargenfalz 4 abgewandte Außenfläche 7 des Türblattes 1 flächenbündig mit der zugeordneten Spiegelfläche 8 der Türzarge 2 ist. Die Tiefe X der Distanzleiste 5 beträgt beispielsweise etwa 20 mm.

Bei der Ausführung gemäß der Fig. 1 ist die Distanzleiste 5 als Metall- oder Kunststoffhohlprofil ausgebildet und weist an ihrem rückseitigen Ende einen Rastabschnitt 9 auf, mit dem die Distanzleiste 5 in eine Nut 10 des Zargenfalzes 4 eingerastet ist. Die Distanzleiste 5 weist an dem gegenüberliegenden Ende selbst eine Dichtungsnut 11 auf, in die eine Türdichtung 12 eingelegt ist. In der Schließstellung liegt das Türblatt 1 über die Türdichtung 12 und die Distanzleiste 5 an dem Zargenfalz 4 an. An der Bandseite der Türzarge 2 sind Öffnungen 13 vorgesehen, durch die hindurch nicht im Detail dargestellte zargenseitige Bandteile 14 der Türbänder 6 zugänglich sind. Diese Öffnungen 13 sind durch die entsprechende Distanzleiste 5 verdeckt und beeinträchtigen daher nicht das hochwertige Erscheinungsbild der gesamten Tür. Zu einer ansprechenden Optik trägt auch bei, dass die türblattseitigen Bandlappen 15 der Türbänder 6 ungekröpft sind und im Wesentlichen eben auf der von dem Zargenfalz 4 abgewandten Außenfläche 7 des Türblattes 1 aufliegen. Vorzugsweise sind die Türbänder 6 horizontal und/oder vertikal einstellbar, um eine genaue Positionierung des Türblattes 1 bezüglich der Türzarge 2 zu ermöglichen.

Fig. 2 zeigt eine alternative Ausgestaltung, bei der die Türdichtung 12 auf die starre Distanzleiste 5 aufgeklebt und die Distanzleiste 5 durch Schrauben oder Klebstoff an dem Zargenfalz 4 befestigt ist. Die Distanzleiste 5 ist als Vollprofil aus Holz, Metall oder Kunststoff ausgebildet. Im Gegensatz zu der Anordnung gemäß Fig. 1 ist der türblattseitige Bandlappen 15 leicht gekröpft.

Bei der in Fig. 3 dargestellten Ausführung der Erfindung ist der Bandlappen 15 mit der Schmalseite des aus einer Glasscheibe bestehenden Türblatts 1 verklebt. Die Türbänder 6 sind derart angeordnet, dass der mit der Schmalseite des Türblattes 1 verklebte Bandlappen 15 gerade und vergleichsweise kurz ausgebildet werden kann. Die Distanzleiste 5 ist entsprechend der Darstellung in Fig. 1 ausgebildet und angeordnet, kann aber ohne weiteres auch eine Ausführung gemäß Fig. 2 aufweisen.

## Patentansprüche

1. Tür, insbesondere stumpf anschlagende Tür, mit einer Türzarge (2), die an ihrer Laibung (3) einen Zargenfalz (4) aufweist, und einem Türblatt (1), das mit Türbändem (6) an der Türzarge (2) schwenkbar befestigt ist, **dadurch gekennzeichnet, dass** an dem Zargenfalz (4) eine starre Distanzleiste (5) befestigt ist, deren Dicke so bemessen ist, dass die von dem Zargenfalz (4) abgewandte Außenfläche (7) des Türblattes flächenbündig oder im Wesentlichen flächenbündig an eine zum Türblatt benachbarte Spiegelfläche (8) der Türzarge anschließt.

2. Tür nach Anspruch 1, **dadurch gekennzeichnet, dass** die Distanzleiste (5) türblattseitig eine Dichtungsnut aufweist, in der eine Türdichtung angeordnet ist, und dass das Türblatt (1) in der Schließstellung unter Zwischenschaltung der Distanzleiste (5) sowie der in die Dichtungsnut (11) eingelegten Türdichtung (12) an dem Zargenfalz (4) anliegt.

3. Tür nach Anspruch 1 oder 2, **dadurch gekennzeichnet, dass** die Distanzleiste (5) in einer Nut (10) des Zargenfalzes (4) befestigt ist.

4. Tür nach einem der Ansprüche 1 bis 3, **dadurch gekennzeichnet, dass** das Türblatt (1) mit Türbändem (6) an der Türzarge (2) schwenkbar befestigt ist, wobei zargenseitige Bandteile (14) der Türbänder (6) jeweils durch eine im Bereich des Zargenfalzes (4) angeordnete Öffnung (13) in der Laibung (3) zugänglich sind, und wobei die Öffnungen (13) vorzugsweise durch die starre Distanzleiste (5) verdeckt sind.

5. Tür nach einem der Ansprüche 1 bis 4, **dadurch gekennzeichnet, dass** die türblattseitigen Bandlappen (15) der Türbänder (6) ungekröpft sind und zumindest im Wesentlichen eben auf der von dem Zargenfalz (4) abgewandten Außenfläche (7) aufliegen.

6. Tür nach einem der Ansprüche 1 bis 4, **dadurch gekennzeichnet, dass** die türblattseitigen Bandlappen (15) abgewinkelte Endflächen (16) aufweisen, die mit der Schmalseite des aus einer Glasscheibe bestehenden Türblatts (1) verklebt sind.

7. Tür nach einem der Ansprüche 1 bis 6, **dadurch gekennzeichnet, dass** die Türbänder (6) zur Justage der Position des Türblattes (1) bezüglich der Türzarge (2) horizontal und/oder vertikal einstellbar sind.
